# EUROPÄISCHE PATENTSCHRIFT

(11) **EP 1 147 266 B1**
(45) Veröffentlichungstag und Bekanntmachung des Hinweises auf die Patenterteilung: **27.09.2006**
(21) Anmeldenummer: 00902593.3
(22) Anmeldetag: 17.01.2000
(51) Int. Cl.: E03D 11/02, E03D 11/12, E03D 13/00

(54) **ZUM URINAL VERSTELLBARE TOILETTEN-VORRICHTUNG**
TOILET DEVICE THAT CAN BE TRANSFORMED INTO A URINAL
TOILETTES A MOYENS DE REGLAGE EN VUE DE LEUR UTILISATION COMME URINOIR

(30) Priorität: 19.01.1999 DE 19901844; 04.03.1999 DE 29903954 U
(43) Veröffentlichungstag der Anmeldung: 24.10.2001
(73) Patentinhaber: Meiser, Detlef, 19053 Schwerin (DE)
(72) Erfinder: Meiser, Detlef, 19053 Schwerin (DE)
(86) Internationale Anmeldenummer: PCT/EP2000/000285
(87) Internationale Veröffentlichungsnummer: WO 2000/043603

(56) Entgegenhaltungen:
- WO-A-99/23319
- FR-A- 2 480 825
- US-A- 4 726 079
- US-A- 5 257 422
- PATENT ABSTRACTS OF JAPAN vol. 015, no. 389 (M-1164), 2. Oktober 1991 (1991-10-02) -& JP 03 158535 A (MATSUSHITA ELECTRIC IND CO LTD), 8. Juli 1991 (1991-07-08)

## Beschreibung

Die Erfindung betrifft eine Toilettenvorrichtung mit einem mit einer Brille versehenen Becken mit einer Zuflussöffnung für Spülwasser und einer Abflussöffnung für Abwasser, wobei eine Einrichtung vorgesehen ist, mittels derer das Anheben und Kippen des Beckens in Richtung auf einen Benutzer zu in eine übliche Urinalstellung ermöglicht ist.

Eine Toilettenvorrichtung dieser Gattung ist aus dem Dokument JP-A-03158535 bekannt. Es beschreibt eine Toilettenvorrichtung mit einem mit einer Brille 7 versehenen Becken 6 mit einer Zuflussöffnung für Spülwasser und einer Abflussöffnung für Abwasser (siehe Fig. 1,3-7), wobei das Becken in der Höhe veränderbar ist (siehe Fig. 7), und durch ein zusätzliches Ankippen nach vorne (siehe Fig. 1), eine Verstellung zu einem üblichen Urinal ermöglicht ist (siehe Fig. 4).

Diese Toilettenvorrichtung weist den Nachteil auf, dass die Abführung des Abwassers über eine Schlauchverbindung erfolgt. Bei dieser Lösung ist eine schnelle Verstopfung und Verschmutzung zu erwarten, da Schlauchverbindungen generell keine glatten und geraden Oberflächen aufweisen. Einen weiteren.Nachteil dieser Toilettenvorrichtung stellen die frei stehenden Verstellelemente dar, da bei einer Verstellung der Toilettenvorrichtung eine Verletzungsgefahr gegeben ist.

Der Erfindung liegt die Aufgabe zu Grunde, eine Toilettenvorrichtung der erwähnten Gattung zu schaffen, bei der die Abflussvorrichtung in jeder Stellung des Beckens eine sichere Abführung des Abwassers ermöglicht, wobei der Wasserstand im Geruchsverschluss auf einem Niveau erhalten bleibt, und die ein Anheben und Kippen des Beckens mit einfachen Mitteln effizient ermöglicht.

Für eine Toilettenvorrichtung der eingangs genannten Gattung wird diese Aufgabe dadurch gelöst, dass die Abflussöffnung mit einem an beiden Enden gleichmäßig gekrümmten U-förmigen Schwenkrohr verbunden ist, dessen vorderes Ende, geführt über ein Schwenklager, mit dem an seinem Ende gleichmäßig gekrümmten Geruchsverschluss teleskopartig beweglich verbunden ist, und dessen hinteres Ende, geführt über ein Schwenklager, mit dem an seinem Anfang gleichmäßig gekrümmten vertikalen Abflussrohr für den Abfluss des Abwassers teleskopartig beweglich verbunden ist.

Ein Vorteil der erfindungsgemäßen Toilettenvorrichtung besteht darin, dass das Abwasser über Rohre abgeführt wird, wodurch die Möglichkeit einer Verschmutzung und Verstopfung der Abflussleitungen nicht größer als bei konventionellen Toilettenvorrichtungen ist. Durch diese Ausführung bleibt der Wasserstand im Geruchsverschluss, auch bei einer dauerhaften Zuführung von Abwasser, in jeder Stellung des Beckens auf einem Niveau erhalten, wodurch eine Geruchsbelästigung ausgeschlossen ist.

Bevorzugte Ausgestaltungen der Erfindung sind Gegenstand der Unteransprüche.

Durch die bevorzugte Ausgestaltung der erfindungsgemäßen Toilettenvorrichtung gemäß Anspruch 2 wird ermöglicht, dass der Zufluss von Spülwasser in jeder Stellung des Beckens erfolgen kann.

Durch die Ausgestaltung der erfindungsgemäßen Toilettenvorrichtung gemäß Anspruch 3, sind das U-förmige Schwenkrohr in Kombination mit dem Tragelement die tragenden und führenden Elemente des Beckens.

Die Vorrichtung zur Vergrößerung des vertikalen Abstandes des Schwenklagers am Spülrohr zu dem Schwenklager am in Gebrauchsstellung vertikalen Abflussrohr ist dabei so ausgebildet, dass ein Anheben und Kippen des Beckens in eine übliche Urinalstellung ermöglicht ist.

Durch die Ausführung der erfindungsgemäßen Toilettenvorrichtung kann die Einrichtung zum Anheben und Kippen des Beckens, das Spülrohr und das vertikale Abflussrohr hinter einer Verblendwand angeordnet werden, so dass das Becken in der Grundstellung optisch die Form eines Hänge-WCs aufweist.

Die Vorrichtung zum Anheben und Kippen des Beckens kann dabei so ausgebildet sein, dass das Becken über elektromagnetische Einrichtungen oder über hydraulische Einrichtungen bewegbar ist. Bei Verwendung einer hydraulischen Einrichtung ist es insbesondere vorteilhaft, den vorhandenen Wasserleitungsdruck zum Anheben und Kippen des Beckens zu nutzen.

Durch die Ausgestaltung der Einrichtung zum Anheben und Kippen des Beckens ist auch eine Veränderung der Sitzhöhe des Beckens oder der Höhe des zum Urinal angekippten Beckens ermöglicht.

Die Einrichtung zum Anheben und Kippen des Beckens ermöglicht die Nutzung der erfindungsgemäßen Toilettenvorrichtung als Aufstehhilfe für entsprechend behinderte Personen..

Die erfindungsgemäße Toilettenvorrichtung wird im folgenden anhand einer bevorzugten Ausführungsform erläutert, die in den Figuren der Zeichnung dargestellt ist. Darin zeigt:
- Fig.1: eine bevorzugte Ausführungsform der erfindungsgemäßen Toilettenvorrichtung in einer seitlichen Querschnittsansicht,
- Fig.2: eine bevorzugte Ausführungsform der Verstelleinrichtung der erfindungsgemäßen Toilettenvorrichtung in einer Frontalansicht,
- Fig.3: die in den Figuren 1 und 2 dargestellte Ausführungsform der erfindungsgemäßen Toilettenvorrichtung in einer Seitenansicht,
- Fig.4: die in den Figuren 1 und 2 dargestellte Ausführungsform der erfindungsgemäßen Toilettenvorrichtung in einer Ansicht von oben und
- Fig.5: die in den Figuren 1 bis 4 dargestellte Ausführungsform der erfindungsgemäßen Toilettenvorrichtung in einer Seitenansicht der Urinalstellung.

Die in Figur 1 bis 5 dargestellte Toilettenvorrichtung erfüllt die Merkmale Anheben und Kippen zum Urinal,. Veränderung der Sitzhöhe des Beckens, Veränderung der Höhe des zum Urinal angekippten Beckens und die Nutzung als Aufstehhilfe für entsprechend behinderte Personen. Die Verstellung dieser Toilettenvorrichtung erfolgt hierbei durch die Nutzung des vorhandenen Wasserleitungsdruckes. Die Verbindung der Hydraulikzylinder mit den Ventilen, und dem Spülkasten mit der Wasserleitung erfolgt hierbei durch flexible Schlauchverbindungen.

Durch Betätigung eines Ventils wird Wasser in die Hydraulikzylinder 34 geleitet. Durch die ausfahrenden Kolben wird die Konsole 30 entlang der Führungsschiene 60 angehoben, wobei gleichzeitig das vertikale Abflussrohr 31,32, welches mit der Konsole 30 verbunden ist, ausgezogen wird und sich dadurch der Abstand des Becken 10, vom Raumboden vergrößert. Gleichzeitig wird über den Mitnehmer 35 das Scherensystem 40 mit der Zuglasche 41 angehoben. Nach einer durch das Langloch 42 definierten Höhe greift die Zuglasche 41 auf den von den Zugfedern 44 vorgespannten Bolzen 45 ein. Durch ein weiteres Ausfahren der Kolben der Hydraulikzylinder 34 wird über den Mitnehmer 35 das Scherensystem 40 ausgelenkt. Dieses führt dazu, dass sich der Abstand des Schwenklagers 14 am Spülrohr 13 zu dem Schwenklager 22 am in Gebrauchsstellung vertikalen Abflussrohr 31,32 vergrößert. Dadurch wird das Becken über die Schwenklager 14 und 22 in eine auf den Benutzer zu geneigte Schräglage gebracht. Durch die Zugfedern 44 wird eine weitere Erhöhung des angekippten Urinals ermöglicht. Durch das Schwenken des Toilettenbeckens 10 drückt der Stößel 16 auf den Hebel 17, welches zum automatischen Öffnen bzw. Schließen der Toilettenbrille führt.

Beim Kippen des Beckens 10 in die Schräglage wird das an beiden Enden gleichmäßig gekrümmte U-förmige Schwenkrohr 20, geführt durch die Schwenklager 22, an seinem vorderen Ende aus dem an seinem Ende gleichmäßig gekrümmten Geruchsverschluss 12 ausgezogen und gleichzeitig wird das hintere Ende des Schwenkrohres 20 tiefer in das an seinem Anfang gleichmäßig gekrümmte vertikale Abflussrohr 31,32 eingeführt. Bei dieser Konstruktion ist es gewährleistet, dass bei der Zuführung von Fäkalien und Flüssigkeiten der Abfluss zum Abwassernetz gewährleistet ist und das der Wasserstand im Geruchsverschlusses 12 erhalten bleibt. Gleichzeitig wird das an seinem Ende gleichmäßig gekrümmte Spülrohr 51, geführt durch das Schwenklager 14, tiefer in das an seinem Anfang gleichmäßig gekrümmte Tragelement 13 eingeführt. Zum Herablassen des Beckens wird ein weiteres Ventil geöffnet, welches die Hydraulikzylinder 34 mit dem Spülkasten verbindet. Durch das Eigengewicht sinkt das Becken 10 nach unten und drückt dabei das Wasser aus den Hydraulikzylinder 34 in den Spülkasten 50, wo es dann zum normalen Spülen dient.

Zum Spülen wird Wasser, das im Spülkasten 50 gespeichert ist, über das Spülrohr 51 und das Tragelement mit Spülwasserdurchlauf 13 geleitet, wobei das Wasser in den Spülrand 11 des Beckens 10 strömt. Dort wird das Wasser entsprechend verteilt und reinigt das Becken 10. Die Auslösung des Spülprozesses kann dabei auch von einem Ventil, welches von dem herabsinkenden Becken 10 gesteuert wird, ausgelöst werden.

### Bezugszeichenliste:

- 10: Becken
- 11: Spülrand
- 12: Geruchsverschluss
- 13: Tragelement (mit Spülwasserdurchlauf)
- 14: Schwenklager
- 15: Toilettenbrille
- 16: Stößel
- 17: Hebel
- 20: U-förmiges Schwenkrohr
- 21: Dichtung
- 22: Schwenklager
- 30: Konsole (mit Führungsbuchsen)
- 31: vertikales Abflussrohr (innen)
- 32: vertikales Abflussrohr (außen)
- 33: Dichtung
- 34: Hydraulikzylinder mit Tauchkolben (evtl. Differentialkolben)
- 35: Mitnehmer
- 36: Tiefenanschlag (verstellbar)
- 40: Scherensystem (1:2)
- 41: Zuglasche (mit)
- 42: Langloch
- 43: Haltebock
- 44: Zugfeder
- 45: Bolzen
- 50: Spülkasten (mit integrierten Führungsbuchsen)
- 51: Spülrohr
- 52: Dichtung
- 53: Lasche
- 60: Führungsschiene
- 61: Wandhalterung
- 70: Rohbauwand
- 71: Verblendwand (mit Durchlass für Tragelement 13 und U-förmiges Schwenkrohr 20)
- 72: Rollo

## Patentansprüche

1. Toilettenvorrichtung mit einem mit einer B=ille (15) versehenen Becken (10) mit einer Zuflussöffnung für Spülwasser und einer Abflussöffnung für Abwasser, wobei eine Einrichtung (30,34,40,60) vorgesehen ist, mittels derer das Anheben und Kippen des Beckens in Richtung auf einen Benutzer zu in eine übliche Urinalstellung ermöglicht ist, **dadurch gekennzeichnet, dass** die Abflussöffnung mit einem an beiden Enden gleichmäßig gekrümmten U-förmigen Schwenkrohr (20) verbunden ist, wobei das vordere Ende des Schwenkrohres (20), geführt über ein Schwenklager (22), mit dem gleichmäßig gekrümmten Ende eines Geruchsverschlusses (12) teleskopartig beweglich verbunden ist, und das hintere Ende des Schwenkrohres (20), geführt über ein Schwenklager (22), mit dem gleichmäßig gekrümmten Anfang eines in Gebrauchsstellung vertikalen Abflussrohres (31,32) für den Abfluss des Abwassers teleskopartig beweglich verbunden ist.

2. Vorrichtung nach Anspruch 1, **dadurch gekennzeichnet, dass** die Zuflussöffnung über ein Tragelement (13) mit einem gleichmäßig gekrümmten Ende eines Spülrohres (51) verbunden ist, wobei dieses Spülrohrende, geführt über ein Schwenklager (14), mit dem gleichmäßig gekrümmten Anfang des Tragelementes (13) für den Zufluss von Spülwasser teleskopartig beweglich verbunden ist.

3. Vorrichtung nach Anspruch 2, **dadurch gekennzeichnet, dass** das Schwenkrohr (20) mit dem einen Ende mit dem Geruchsverschluss (12) und mit dem anderen Ende mit dem vertikalen Abflussrohr (31,32), geführt über die Schwenklager (22), teleskopartig beweglich verbunden ist, und dass das Tragelement (13), das mit dem Spülrohr (51), geführt über das Schwenklager (14), teleskopartig beweglich verbunden ist, die tragenden und führenden Elemente des Beckens (10) sind.

4. Vorrichtung nach Anspruch 2 oder 3, **dadurch gekennzeichnet, dass** durch die Vergrößerung des in Gebrauchsstellung vertikalen Abstandes des Schwenklagers (14) am Spülrohr (13) zu dem Schwenklager (22) am in Gebrauchsstellung vertikalen Abflussrohr (31,32), ein Erhöhen und Ankippen des Beckens in eine Urinalstellung ermöglicht ist.

5. Vorrichtung nach einem der Ansprüche 1 bis 4, **dadurch gekennzeichnet, dass** eine Verblendwand (71) mit Durchlass für das Tragelement (13) und das Schwenkrohr (20) vorgesehen ist, wobei die Verblendwand zwischen dem Becken (10) zum einen, und dem Abflussrohr (31,32) und dem Spülrohr (51) zum anderen, angeordnet ist, so dass in Gebrauchsstellung das Becken optisch die Form eines Hänge-WCs aufweist.

6. Vorrichtung nach einem der Ansprüche 1 bis 5, **dadurch gekennzeichnet, dass** das Anheben und Kippen hydraulisch über den vorhandenen Wasserleitungsdruck ausführbar ist.

7. Verwendung der Toilettenvorrichtung nach einem der Ansprüche 1 bis 6, **dadurch gekennzeichnet, dass** das Becken angehoben wird.

8. Verwendung der Toilettenvorrichtung nach Anspruch 7, **dadurch gekennzeichnet, dass** das angehobene Becken gekippt wird und anschließend weiter angehoben wird.

9. Verwendung der Toilettenvorrichtung nach einem der Ansprüche 1 bis 6, **dadurch gekennzeichnet, dass** sie als Aufstehhilfe für behinderte Personen genutzt wird.

## Claims

1. Toilet arrangement with a bowl (10) provided with a seat (15), with a supply opening for flushing water and a drain opening for sewage, whereat a mechanism (30, 34, 40, 60) is provided by means of which lifting and tilting of the bowl towards a user into a usual urinal position is made possible, which is **characterized by** the feature that the drain opening is connected with a U-shaped swing pipe (20) evenly curved at both ends, the forward end of the swing pipe (20), which is guided through a pivot bearing (22), being telescopically movably connected with the evenly curved end of an odour trap (12), and the aft end of the swing pipe (20), which is guided through a pivot bearing (22), being telescopically movably connected with the evenly curved beginning of a drain pipe (31, 32) vertical in user position for draining of sewage.

2. Arrangement according to Claim 1, **characterized by** the feature that the water supply opening is connected through a supporting structure (13) with an evenly curved end of a flushing pipe (51), this flushing pipe end, which is guided through a pivot bearing (14), being telescopically movably connected with the evenly curved beginning of the supporting structure (13) for the supply of flushing water.

3. Arrangement according to Claim 2, **characterized by** the feature that the swing pipe (20) is with its one end telescopically movably connected with the odour trap (12) and with its other end with the vertical drain pipe (31, 32), which is guided through the pivot bearings (22), and that the supporting structure (13) telescopically movably connected with the flushing pipe (51), which is guided through the pivot bearing (14), are the supporting and guiding elements of the bowl (10).

4. Arrangement according to Claim 2 or 3, **characterized by** the feature that by the enlargement of the vertical distance in user position of the pivot bearing (14) on the flushing pipe (13) to the pivot bearing (22) on the vertical drain pipe (31, 32) in user position, a lifting and tilting of the bowl into a urinal position is made possible.

5. Arrangement according to any of the Claims 1 to 4, **characterized by** the feature that a facing wall (71) with a passage for the supporting structure (13) and the swing pipe (20) is provided, with the facing wall being arranged between the bowl (10) on the one side and the drain pipe (31, 32) and the flushing pipe (51) on the other side, so that in user position the bowl optically shows the shape of a suspended WC.

6. Arrangement according to any of the Claims 1 to 5, **characterized by** the feature that lifting and tilting can be executed hydraulically through the existing water supply line pressure.

7. Use of the toilet arrangement according to any of the Claims 1 to 6, **characterized by** the feature that the bowl is lifted.

8. Use of the toilet arrangement according to Claim 7, **characterized by** the feature that the lifted bowl is tilted and afterwards lifted further.

9. Use of the toilet arrangement according to any of the Claims 1 to 6, **characterized by** the feature that it can be used as a getting-up aid to disabled persons.

## Revendications

1. Dispositif de toilette avec une cuvette (10) munie d'une lunette (15) avec une ouverture d'alimentation pour l'eau de chasse et une crépine pour les eaux usées, une installation (30, 34, 40, 60) étant prévue qui permet le soulèvement et le basculement de la cuvette vers un utilisateur en une position d'urinoir habituelle. L'installation est **caractérisée par le fait que** la crépine est reliée avec un tube articulé (20) en forme d'U régulièrement courbé aux deux extrémités, l'extrémité de devant du tube articulé (20) menée par un palier d'articulation (22) étant reliée de façon flexible à la manière d'un télescope avec l'extrémité régulièrement courbée d'un siphon (12) et l'extrémité arrière du tube articulé (20) menée par un palier d'articulation (22) étant reliée de façon flexible à la manière d'un télescope avec le début régulièrement courbé d'un tuyau de chute vertical en position d'utilisation (31,31) pour l'écoulement des eaux usées.

2. Dispositif conformément à la revendication 1 qui est **caractérisé par le fait que** l'ouverture d'alimentation est reliée avec l'extrémité régulièrement courbée d'un tube de rinçage (51) par un élément porteur (13), cette extrémité du tube de rinçage menée par un palier d'articulation (14) étant reliée de façon flexible à la manière d'un télescope avec le début régulièrement courbé du élément porteur (13) pour l'alimentation de l'eau de chasse.

3. Dispositif conformément à la revendication 2 qui est **caractérisé par le fait que** le tube articulé (20) dont une extrémité est reliée de façon flexible à la manière d'un télescope avec le siphon (12) et l'autre extrémité avec le tuyau de chute vertical (31, 32) menées tous les deux par les paliers d'articulation (22) et que l'élément porteur (13) qui est relié de façon flexible à la manière d'un télescope avec le tube de rinçage (51) mené par le palier d'articulation (14) sont les éléments porteurs et guideurs de la cuvette (10).

4. Dispositif conformément à la revendication 2 ou 3 qui est **caractérisé par le fait que** grâce à l'élargissement de la distance verticale entre le palier d'articulation (14) au tube de rinçage (13) en position d'utilisation et le palier d'articulation (22) au tuyau de chute vertical en position d'utilisation (31, 32) une élévation et une inclinaison de la cuvette en une position d'urinoir sont rendus possibles.

5. Dispositif conformément à une des revendications 1 à 4 qui est **caractérisé par le fait qu'**une paroi de parement (71) avec un passage pour l'élément porteur (13) et le tube articulé (20) est prévue, la paroi de parement étant placée entre la cuvette (10) d'un côté et le tuyau de chute (31, 32) et le tube de rinçage (51) de l'autre côté de sorte qu'en position d'utilisation la cuvette présente optiquement la forme d'un WC suspendu.

6. Dispositif conformément à une des revendications 1 à 5 qui est **caractérisé par le fait qu'**un soulèvement et un basculement est réalisable hydrauliquement par la pression dans le réseau d'alimentation en eau.

7. Utilisation du dispositif de toilette conformément à une des revendications 1 à 6 qui est **caractérisée par le fait que** la cuvette est soulevée.

8. Utilisation du dispositif de toilette conformément à la revendication 7 qui est **caractérisée par le fait que** la cuvette soulevée est basculée et qu'ensuite on continue à la soulever.

9. Utilisation du dispositif de toilette conformément à une des revendications 1 à 6 qui est **caractérisée par le fait qu'**il est utilisé comme releveur pour les personnes handicapées.
